# EUROPÄISCHE PATENTSCHRIFT

(11) **EP 0 386 131 B1**
(45) Veröffentlichungstag und Bekanntmachung des Hinweises auf die Patenterteilung: **25.03.1992**
(21) Anmeldenummer: 89900222.4
(22) Anmeldetag: 01.12.1988
(51) Int. Cl.: F28D 9/00, F28F 3/02

(54) **GEGENSTROM-WÄRMETAUSCHER**
COUNTERCURRENT HEAT-EXCHANGER
ECHANGEUR DE CHALEUR A CONTRE-COURANT

(30) Priorität: 10.12.1987 DE 3741869
(43) Veröffentlichungstag der Anmeldung: 12.09.1990
(73) Patentinhaber: SITA Maschinenbau- und Forschungs GmbH, D-22309 Hamburg (DE)
(72) Erfinder: Schukey, Jürgen Richard, W-2000 Schenefeld (DE)
(74) Vertreter: Glawe, Delfs, Moll & Partner
(86) Internationale Anmeldenummer: EP8801095
(87) Internationale Veröffentlichungsnummer: WO8905432

(56) Entgegenhaltungen:
- FR-A- 476 682
- GB-A- 532 473
- GB-A- 1 073 158
- US-A- 4 042 018
- Extrait de Brevet Russe (Derwent) Nr. 182697, & SU, A, 182697 (KAGAN) Bul. 12/9.6.1966

## Beschreibung

Die Erfindung betrifft einen Gegenstrom-Wärmetauscher mit aus Blechen bestehenden Austauschflächen, die zwischen sich in Zulaufrichtung verengenden Zulaufkanälen und sich in Ablaufrichtung erweiternden Ablaufkanälen angeordnet sind.

Bei Wärmetauschern, auch bei Gegenstrom-Wärmetauschern, tritt das Problem auf, daß ein Wärmetausch nur in der Nähe der Oberflächen des Wärmetauschers stattfindet. Deswegen findet nur innerhalb eines verhältnismäßig kleinen Bereiches, nämlich innerhalb der Grenzschichtdicke ein Wärmetausch statt. Das so abgekühlte oder erwärmte Medium vermischt sich dann mit dem nicht abgekühlten oder nicht erwärmten Medium. Da dieser Mischvorgang irreversibel ist, tritt insgesamt eine bedeutende Verschlechterung des Wirkungsgrades auf. Wegen der üblichen verhältnismäßig großen Abstände zwischen den Wärmetauscherflächen haben die Wärmetauscher dann auch eine beträchtliche Größe, was wiederum zu Stabilitätsproblemen führt, wenn die Wärmetauscher bei hohen Drucken verwendet werden sollen.

Ein vorbekannter Wärmetauscher, bei dem die Abstände zwischen den Wärmetauscherflächen verhältnismäßig klein sind (US-A-4 042 018) ist aus zickzackförmig gefalteten Blechen hergestellt. Dieser Wärmetauscher ist verhältnismäßig kompliziert aufgebaut und hat den Nachteil, daß die Fluide die Austauschflächen nicht gleichförmig überstreichen, sondern sich den kürzesten Weg suchen (gestrichelte Pfeile links in Fig. 1 der Entgegenhaltung), so daß kein optimaler Wärmeaustausch stattfindet.

Die Aufgabe der Erfindung besteht darin, einen einfach aufgebauten Wärmetauscher zu schaffen, der sehr wirkungsvoll ist.

Die erfindungsgemäße Lösung besteht darin, daß die Bleche in Stapeln von Einzelblechen angeordnet sind, daß die Austauschflächen schräg zur Stapelrichtung angeordnet sind und daß je zwei benachbarte Bleche auf beiden Seiten des Stapels Kanäle einschließen, die abwechselnd auf der einen Seite Ablaufkanäle und Zulaufkanäle und auf der anderen Seite jeweils die entsprechenden Zulaufkanäle und Ablaufkanäle bilden.

Da der Wärmetauscher aus Stapeln von Einzelblechen hergestellt ist, kann er aus diesen Einzelblechen je nach Bedarf in unterschiedlicher Form zusammengesetzt werden. Da die Austauschflächen schräg zur Stapelrichtung angeordnet sind, haben die Kanäle hier eine geringere Breite als dies dem Abstand der Bleche in Stapelrichtung entspricht. Dadurch erhält man einen besseren Wärmetausch. Da die Zu- und Ablaufkanäle auf entgegengesetzten Seiten des Stapels angeordnet sind, fließen die Fluide vollständig durch den Stapel von der einen Seite zur anderen durch, so daß die gesamten Wärmetauscherflächen überstrichen werden. Da die Kanäle sich in Zulaufrichtung verengen bzw. in Ablaufrichtung erweitern, erhält man optimale Strömungsverhältnisse. Im hinteren Teil der Kanäle, wo nur noch wenig Strömung stattfindet, können diese Kanäle kleiner sein als im vorderen Teil, bei dem größere Fluidmengen strömen.

Es haben zweckmäßigerweise, um überall gleiche Strömungswiderstände zu erhalten, die Zulauf- und Ablaufkanäle auf einer Seite einen größten Querschnitt, der gleich dem Strömungsquerschnitt der Kanäle zwischen den Austauschoberflächen ist, wobei sich die Kanäle auf der entgegengesetzten Seite bis auf den Querschnitt Null verengen.

Die Herstellung ist besonders rationell, wenn der Wärmetauscher aus gleichen, aber abwechselnd mit verschiedener Orientierung zusammengesetzten Blechen besteht. Es braucht also nur eine Presse für eine Art von Blechen hergestellt werden, die dann jeweils abwechselnd orientiert zum Wärmetauscher zusammgesetzt werden.

Bei einer vorteilhaften Ausführungsform haben die Kanäle zwischen den Austauschoberflächen in Zu- bzw. Ablaufrichtung gesehen V-förmigen Querschnitt. In diesem Fall liegen ein Zulaufkanal und der entsprechende Ablaufkanal auf entgegengesetzten Seiten des Wärmetauschers einander gegenüber.

Wenn die Austauschoberflächen gewellt sind, wird einerseits die Wärmetauscherfläche vergrößert. Wenn sich die Wellungen noch berühren, so stützen sich die Bleche gegenseitig ab, wodurch ebenfalls die Baugröße verkleinert werden kann und dünnere Bleche gewählt werden können.

Wenn die Stapelung der Bleche nicht geradlinig erfolgt, sondern kreisförmig ist, so erhält man einen kreisförmigen Wärmetauscher, bei dem die Zuführung und Abführung der Medien durch Radialgebläse in besonders einfacher Weise bewirkt werden kann.

Die Bleche können miteinander verschweißt, verlötet, insbesondere hart verlötet werden.

Vorteilhafterweise ist der Wärmetauscher mit einer durckfesten und wärmedämmenden Isolierschicht ummantelt. Wenn er in einem druckdichten und druckfesten Gehäuse angeordnet ist, dessen Innenraum den Druck der strömenden Medien aufweist, so ist der Wärmetauscher auch bei sehr hohen Drücken dieser Medien verwendbar. Es ist lediglich durch eine kleine Bohrung oder dergleichen dafür zu sorgen, daß ein wenig eines der unter hohem Druck stehenden Medien aus dem Wärmetauscher in den Druckbehälter gelangen kann, so daß hier Druckausgleich stattfindet. Die hohen Betriebsdrücke brauchen dann nicht mehr von den dünnen Blechen, sondern müssen nur noch vom druckfesten Behälter aufgenommen werden.

Die Erfindung wird im folgenden anhand von vorteilhaften Ausführungsformen unter Bezugnahme auf die beigefügten Zeichnungen beschrieben. Es zeigen:
Fig. 1 im Querschnitt das Prinzip der Wirkungsweise eines konventionellen Wärmetauschers;
Fig. 2 im Querschnitt das Prinzip der Wirkungsweise des erfindungsgemäßen Wärmetauschers;
Fig. 3 eine besondere Art der Ausbildung der Wärmetauscherflächen;
Fig. 4 eine Ausführungform des erfindungsgemäßen Wärmetauschers im Querschnitt entlang der Linie E-E von Fig. 5;
Fig. 5 den Wärmetauscher der Fig. 4 im Querschnitt entlang der Linie A-A;
Fig. 6 den Wärmetauscher der Fig. 4 und 5 in Draufsicht;
Fig. 7 in einem Schnitt entlang der Linie B-B der Fig. 8 den funktionsfertigen Wärmetauscher;
Fig. 8 den Wärmetauscher der Fig. 7 im Schnitt entlang der Linie C-C;
Fig. 9 eine andere Ausführungsform des Wärmetauschers im Schnitt entlang der Linie F-F von Fig. 10;
Fig. 10 den Wärmetauscher der Fig. 9 im Schnitt entlang der Linie D-D;
Fig. 11 eine weitere Ausführungsform des Wärmetauschers in radialem Querschnitt entlang der Linie G-G von Fig. 12; und
Fig. 12 einen Radialschnitt des Wärmetauschers der Fig. 10.

In Fig. 1 ist ein konventioneller Wärmetauscher gezeigt, zwischen dessen Wänden 1 sich im Gegenstrom zwei Medien 2 und 3 in Richtung der Pfeile 4 und 5 bewegen. Das Medium 2 hat dabei eine ursprüngliche Temperatur T₂, das Medium 3 hat eine ursprüngliche Temperatur T₃. Die Temperaturverläufe in Radialrichtung sind in der Fig. durch eine Kurve 6 angedeutet. Wie man sieht, behält die Temperatur über den größten Teil der Breite a der Kanäle zunächst den ursprünglichen Wert. Ein Temperaturaustausch findet nur innerhalb der verhältnismäßig kleinen Grenzschicht mit der Breite s statt. Anschließend müssen dann die abgekühlten bzw. erwärmten Randbereiche durch die Strömung erst mit den zentralen Bereichen der Strömung vermischt werden, so daß diese nur indirekt am Wärmetausch teilnehmen, wodurch der Wirkungsgrad kleiner wird.

Bei der erfindungsgemäßen Ausführungsform gemäß Fig. 2 treten diese Problemen nicht mehr auf. Alle Teile der strömenden Medien nehmen direkt am Wärmeaustausch teil, da die Breite a der Strömungslanäle nicht wesentlich größer ist als die Grenzschichtdicke S.

Werden nun gemäß Fig. 3, die die Strömungskanäle in Draufsicht zeigt, nicht parallele Wände 1 verwendet, sondern Wände 1, die Wellenform haben, so wird dadurch die Wärmetauschfläche vergrößert. Da sich die Wellungen z.B. bei Linien 7 berühren, wird die Anordnung auch bei Verwendung dünner Bleche sehr stabil. Die Strömungskanäle 8 sind dadurch seitlich begrenzt; ein großer Strömungskanal wird auf diese Weise in mehrere kleinere zerlegt.

Bei der Ausführungsform der Fig. 4 bis 6 besteht der Wärmetauscher aus einem Stapel von Blechen 1, die im wesentlichen V-Form haben. Die Schenkel des V liegen dabei verhältnismäßig dicht beieinander, so daß hier die Breite der Strömungskanäle 8 sehr klein ist. An den Enden der Schenkel des V befinden sich abgewinkelte Blechbereiche, die die Zulaufkanäle 9 und die Ablaufkanäle 10 begrenzen. Dabei wechseln sich in der Mitte des Wärmetauschers in der Schnittebene E-E übereinander immer ein Zulaufkanal 9 und ein Ablaufkanal 10 ab. Nach den Seiten verjüngen sich aber diese Kanäle bis zur Dicke Null, so daß in der Darstellung der Fig. 5 von rechts nur Zuströmkanäle offen sind, während nach links nur Abströmkanäle 10 offen sind.

Aus diesem Grunde kann das eine Medium auf einer Endfläche am Ende des einen Schenkels des V eingeführt werden und auf derselben Endfläche am Ende des anderen Schenkels des V wieder abgezogen werden. Entsprechendes gilt für das andere Medium. Der Strömungsverlauf ist dabei in Fig. 6 in Draufsicht dargestellt.

In den Fig. 7 und 8 ist der Wärmeaustauscher der Fig. 4 bis 6 gezeigt, bei dem noch die einzelnen Kanäle 9 und 10 mit Anschlußstücken 11 versehen sind. Der Wärmetauscher 12 selber ist durch eine wärme- und druckfeste Isoliermasse 13 umgeben, die von einem druckfesten Gehäuse 14 eingeschlossen ist. Durch Druckausgleichsbohrungen steht dabei der Innenraum des Druckgehäuses 14 mit den strömenden Medien in Verbindung, so daß auf den verhältnismäßg dünnen Blechen 1 des Wärmetauschers 12 nur sehr geringer Druck auch in Fällen lastet, in denen beide Medien sehr hohe, aber annähernd gleiche Drucke aufweisen.

Bei der Ausführungsform der Fig. 9 und 10 sind die eigentlichen Wärmetauscherflächen nicht abgewinkelt, sondern geradlinig. Abgesehen davon sind die Verhältnisse ansonsten aber im wesentlichen gleich wie bei der Ausführungsform der Fig. 4 bis 8, so daß auf eine dataillierte Erläuterung verzichtet werden kann. Auch hier wechseln in der Querschnittsfläche F Zuströmkanäle 9 und Abströmkanäle 10 miteinander ab und verengen sich zu den Enden hin, so daß jeweils an einem der vier Enden ein Medium einströmt oder ausströmt.

Beim Wärmetauscher der Fig. 11 und 12 werden im wesentlichen die Bleche der Ausführungsform der Fig. 9 und 10 verwendet, die allerdings nicht mehr geradlinig übereinander gestapelt sind, sondern kreisförmig. Dies schafft die Strömungsverhältnisse, wie sie in Fig. 12 angedeutet sind. Das eine Medium kann an dem Innenring von Zulaufkanälen 9 von links zugeführt werden und auf derselben Seite beim außen liegenden Ring von Ablaufkanälen 10′ wieder abgezogen werden. Das andere Medium wird von rechts außen durch die Zuführkanäle 9′ eingeführt und innen aus den Kanälen 10 radial abgeführt. Für die Förderung der Medien können bei dieser Ausführungsform in sehr zweckmäßigerweise Radialgebläse eingesetzt werden. Auch bei der Ausführungsform der Fig. 11 und 12 ist wieder eine druckfeste Isolierung 11 und ein druckfestes Gehäuse 14 vorgesehen.

Die Bleche 1 der Wärmetauscher werden zweckmäßigerweise an den Stirnflächen miteinander verschweißt oder verlötet, an denen die Medien eintreten oder austreten, da sich hier jeweils einer der Kanäle auf die Breite Null verengt, die entsprechenden Bleche also direkt aufeinanderliegen. Auf diese Weise wird eine sehr stabile Grundstruktur erhalten, bei der dann nur noch die restlichen Stirnflächen verlötet bzw. sonstwie verschlossen werden müssen, was aber wegen der Wellungen ebenfalls einfach zu bewirken ist.

## Patentansprüche

1. Gegenstrom-Wärmetauscher mit aus Blechen (1) bestehenden Austauschflächen, die zwischen sich in Zulaufrichtung verengenden Zulaufkanälen (9, 9′) und sich in Ablaufrichtung erweiternden Ablaufkanälen (10, 10′) angeordnet sind, dadurch gekennzeichnet, daß die Bleche (1) in Stapeln von Einzelblechen angeordnet sind, daß die Austauschflächen schräg zur Stapelrichtung angeordnet sind und daß je zwei benachbarte Bleche (1) auf beiden Seiten des Stapels Kanäle einschließen, die abwechselnd auf der einen Seite Ablaufkanäle (10, 10′) und Zulaufkanäle (9, 9′) und auf der anderen Seite jeweils die entsprechenden Zulaufkanäle (9, 9′) und Ablaufkanäle (10, 10′) bilden.

2. Wärmetauscher nach Anspruch 1, dadurch gekennzeichnet, daß die Zulauf- und Ablaufkanäle (9, 9′, 10,10′) auf einer Seite einen größten Querschnitt, der gleich dem Strömungsquerschnitt der Kanäle (8) zwischen den Austauschoberflächen ist, aufweisen und sich auf der entgegengesetzten Seite bis auf den Querschnitt Null verengen.

3. Wärmetauscher nach Anspruch 2, dadurch gekennzeichnet, daß er aus gleichen, aber abwechselnd mit verschiedener Orientierung zusammengesetzten Blechen (1) besteht.

4. Wärmetauscher nach einem der Ansprüche 1 bis 3, dadurch gekennzeichnet, daß die kanäle zwischen den Austauschoberflächen in Zu- bzw. Ablaufrichtung gesehen V-förmigen Querschnitt haben.

5. Wärmetauscher nach einem der Ansprüche 1 bis 4, dadurch gekennzeichnet, daß die Austauschoberflächen gewellt sind.

6. Wärmetauscher nach einem der Ansprüche 1 bis 5, dadurch gekennzeichnet, daß die Stapelung kreisförmig ist.

7. Wärmetauscher nach einem der Ansprüche 1 bis 6, dadurch gekennzeichnet, daß die Bleche (1) miteinander verschweißt sind.

8. Wärmetauscher nach einem der Ansprüche 1 bis 6, dadurch gekennzeichnet, daß die Bleche (1) miteinander verlötet sind.

9. Wärmetauscher nach einem der Ansprüche 1 bis 8, dadurch gekennzeichnet, daß er mit einer druckfesten und wärmedämmenden Isolierschicht (13) ummandelt ist.

10. Wärmetauscher nach einem der Ansprüche 1 bis 9, dadurch gekennzeichnet, daß er in einem druckdichten und druckfesten Gehäuse (14) angeordnet ist, dessen Innenraum den Druck der strömenden Medien aufweist.

## Claims

1. A countercurrent heat exchanger with exchange surfaces which comprise plates (1) and which are disposed between inlet passages (9, 9′) narrowing in the inlet direction and outlet passages (10, 10′) widening in the outlet direction, characterised in that the plates (1) are disposed in stacks of individual plates, in that the exchange surfaces are disposed at an inclination to the stack direction and in that on either side of the stack each two adjacent plates (1) enclose passages which alternately on one side form outlet passages (10, 10′) and inlet passages (9, 9′) and on the other side each form the corresponding inlet passages (9, 9′) and outlet passages (10, 10′).

2. A heat exchanger according to Claim 1, characterised in that, on one side, the inlet and outlet passages (9, 9′, 10, 10′) are of maximum cross-section, which is equal to the flow cross-section of the passages (8) between the exhange surfaces, and narrow to a zero cross-section on the opposite side.

3. A heat exchanger according to Claim 2, characterised in that it comprises like plates (1) but which are alternately assembled with different alignment.

4. A heat exchanger according to any one of Claims 1 to 3, characterised in that the passages between the exchange surfaces are of V-shaped cross-section, viewed in the inlet and outlet direction.

5. A heat exchanger according to any one of Claims 1 to 4, characterised in that the exchange surfaces are undulatory.

6. A heat exchanger according to any one of Claims 1 to 5, characterised in that the stacking is circular.

7. A heat exchanger according to any one of Claims 1 to 6, characterised in that the plates (1) are welded to one another.

8. A heat exchanger according to any one of Claims 1 to 6, characterised in that the plates (1) are soldered to one another.

9. A heat exchanger according to any one of Claims 1 to 8, characterised in that it is surrounded by a pressure-resistant and heat-insulating insulation layer (13).

10. A heat exchanger according to any one of Claims 1 to 9, characterised in that it is disposed in a pressure-tight and pressure-resistant housing (14), the interior of which is at the pressure of the flowing media.

## Revendications

1. Echangeur de chaleur à contre-courant comportant des surfaces d'échange composées de tôles (1), ces surfaces étant disposées entre des voies d'amenée (9, 9′), qui vont en se rétrécissant dans le sens de l'alimentation, et des voies de sortie (10, 10′), qui vont en s'élargissant dans le sens de la sortie, caractérisé en ce que les tôles (1) sont disposées en empilages de tôles individuelles, en ce que les surfaces d'échange sont installées obliquement au sens de l'empilage et en ce que deux tôles voisines (1) comprennent chaque fois des deux côtés de l'empilage, des voies qui constituent, sur un côté, alternativement des voies de sortie (10, 10′) et des voies d'amenée (9, 9′) et, sur l'autre côté, respectivement les voies d'amenée (9, 9′) et les voies de sortie (10, 10′) correspondantes.

2. Echangeur de chaleur suivant la revendication 1, caractérisé en ce que les voies d'amenée et de sortie (9, 9′, 10, 10′) présentent sur un côté une section transversale maximale, qui est égale à la section de passage des voies (8) entre les surfaces d'échange, et se rétrécissent vers le côté opposé jusqu'à la section transversale zéro.

3. Echangeur de chaleur suivant la revendication 2, caractérisé en ce qu'il se compose de tôles (1) identiques mais assemblées en alternance avec une orientation différente.

4. Echangeur de chaleur suivant l'une des revendications 1 à 3, caractérisé en ce que les voies ont, entre les surfaces d'échange, une section transversale en forme de V, vue dans le sens de l'amenée ou de la sortie.

5. Echangeur de chaleur suivant l'une quelconque des revendications 1 à 4, caractérisé en ce que les surfaces d'échange sont ondulées.

6. Echangeur de chaleur suivant l'une quelconque des revendications 1 à 5, caractérisé en ce que l'empilage est circulaire.

7. Echangeur de chaleur suivant l'une quelconque des revendications 1 à 6, caractérisé en ce que les tôles (1) sont soudées entre elles.

8. Echangeur de chaleur suivant l'une quelconque des revendications 1 à 6, caractérisé en ce que en ce que les tôles (1) sont brasées entre elles.

9. Echangeur de chaleur suivant l'une quelconque des revendications 1 à 8, caractérisé en ce qu'il est chemisé au moyen d'une couche isolante (13) résistant à la pression et colorifuge.

10. Echangeur de chaleur suivant l'une quelconque des revendications 1 à 9, caractérisé en ce que en ce qu'il est placé dans un carter (14) étanche et résistant à la pression, dont l'intérieur est à la pression du milieu fluide.
